# EUROPÄISCHE PATENTSCHRIFT

(11) **EP 3 728 824 B1**
(45) Veröffentlichungstag und Bekanntmachung des Hinweises auf die Patenterteilung: **28.04.2021**
(21) Anmeldenummer: 18829324.5
(22) Anmeldetag: 18.12.2018
(51) Int. Cl.: F02M 35/12

(54) **BREITBANDDÄMPFER FÜR EINEN KRAFTFAHRZEUG-MOTOR**
BROAD-BAND SILENCER FOR A MOTOR VEHICLE ENGINE
AMORTISSEUR À BANDE LARGE POUR UN MOTEUR DE VÉHICULE AUTOMOBILE

(30) Priorität: 20.12.2017 DE 102017130661
(43) Veröffentlichungstag der Anmeldung: 28.10.2020
(73) Patentinhaber: Montaplast GmbH, 51590 Morsbach (DE)
(72) Erfinder: TIMME, Ralf, 71116 Gärtringen (DE)
(74) Vertreter: Lippert Stachow Patentanwälte Rechtsanwälte
(86) Internationale Anmeldenummer: PCT/EP2018/085587
(87) Internationale Veröffentlichungsnummer: WO 2019/121744

(56) Entgegenhaltungen:
- DE-A1-102015 202 851
- US-A1- 2005 284 692
- US-A1- 2006 032 700
- US-A1- 2008 230 307

## Beschreibung

Die Erfindung betrifft einen Breitband-Resonanzschalldämpfer, welcher nachfolgend vereinfacht bezeichnet wird als Breitbanddämpfer, insbesondere verbaut in einem Verbrennungsmotor, besonders bevorzugt einem KFZ-Motor, mit einem mindestens zweigeteilten Gehäuse, umfassend insbesondere eine Gehäuseunterschale und eine Gehäuseoberschale. Das Gehäuse weist eine Dämpferlängsachse und eine Dämpferquerachse auf und nimmt ein abgas- bzw. gasführendes Rohr auf, welches mit einem umfänglich umgebenden Rohrmantel mit darin ausgebildeten Akustiköffnungen einen Rohrinnenraum definiert. Das einen Luftkanal bildende Rohr ist in Einbaulage von mindestens einer durch das Gehäuse gebildeten Dämpfungs- bzw. Resonanzkammer umschlossen, welche über die Akustiköffnungen mit dem Rohrinnenraum in Wirkverbindung steht, und wobei das Gehäuse zwei axial geteilte Gehäuseteile umfasst oder aus diesen gebildet ist.

Die immer leiser werdenden Fahrzeuge stellen auch eine große Herausforderung an die Motortechnik, insbesondere an deren schallintensive Systeme, wovon insbesondere das Luftansaugsystem des Motors bzw. eines Turboladers desselben betroffen ist. Um die Geräuschentwicklung in einem Luftansaugsystem zu minimieren, werden heute häufig Resonatoren eingesetzt. Ein Resonator besteht im Allgemeinen aus einer oder mehreren Kammern, die gasdurchlässig mit einer Ansaugleitung für Luft verbunden ist. Zur Realisierung der effizienten Geräuschdämmung und zur Abdeckung eines breiten Resonanzspektrums können mehrere Resonatoren in unterschiedlichen Konfigurationen vorgesehen sein, die unterschiedliche Resonanzbereiche kompensieren.

Da die Teile des Ansaugsystems heute häufig im Spritzgussverfahren hergestellt werden, stehen die Entwickler zunehmend vor dem Problem, wie mehrere Resonatorkammern im engen Bauraum optimiert vorgesehen werden können.

Bestehende Breitband-Resonanzschalldämpfer sind vorwiegend als mehrteilig ausgebildete Systeme bzw. Baugruppen ausgebildet, die zusammengeschweißt werden und z.B. äußere Gehäuseteile umfassen, in die Rohrsegmente mit Öffnungen eingeschweißt werden. Auffällig bei allen bestehenden Lösungen ist die Komplexität der Formgestalt und der Verbindungstechnologie, so dass diese Systeme häufig mehrteilig geschweißt werden müssen. Dieses ist fertigungstechnisch relativ kompliziert und auch fehleranfällig. Die aus dem Stand der Technik realisierende Komplexität erhöht den Herstellungsaufwand und damit die Kosten. Breitband-Resonanzschalldämpfer mit durch mehrere Trennwände unterteilte Resonanzkammern bzw. Resonatoren erfordern relativ viel Bauraum und weisen mitunter nur ein geringes effektives Resonanzvolumen auf. Bei diesen mehrteiligen Konstruktionen sind regelmäßig mehrere Schweißvorgänge erforderlich. Geschachtelte Konstruktionen erfordern zwischengeschaltete Montageschritte beim Schweißprozess, was ebenfalls nachteilig für die Fertigungskosten ist. Es ist zudem schwierig, unterschiedliche Arten und Konfigurationen von Resonatoren in einem Breitband-Resonanzschalldämpfer auszubilden und dabei gleichzeitig eine Vielzahl von Varianten auf engem Bauraum vorzusehen.

Das Gehäuse mit dem darin in Einbaulage angeordneten Rohr bilden in dem Zwischenraum zwischen dem innenseitigen Rohr und dem außenseitigen Gehäuse ein Dämpfungssystem, welches sich entlang einer Systemlängsachse bzw. der Dämpferlängsachse erstreckt, welche Achse aber nicht unbedingt entlang einer Geraden verlaufen muss, sondern auch gekrümmt oder gebogen sein kann. Die einzelnen Dämpfungskammern bzw. Resonanzkammern sind üblicherweise radial abgehend von dem Rohr beabstandet zueinander entlang der Dämpferlängserstreckungsrichtung des so gebildeten Gesamtsystems bzw. des Dämpfungssystems ausgebildet.

Derartige Resonatoren sind z.B. aus der DE 10 2010 022 780 B4 und EP 1 176 355 A2 bekannt, sowie aus der DE 10 2015 202851 A1, US 2008/230307A1 und US 2005/284692 A1. Die US 2006/ 032700 A1 beschreibt einen Breitbandresonanzschalldämpfer mit mehreren Resonanzkammern, welche durch Trennwände eines Rohreinsatzkörpers getrennt sind.

### Nachteile am Stand der Technik

Obgleich derartige Breitband-Resonanzschalldämpfer bereits eine weitreichende Absorption der ungewünschten Geräusche über ein weites Frequenzspektrum ermöglichen, werden weiterhin Möglichkeiten gesucht, diese für noch breitere Anwendungsbereiche einzusetzen.

### Technisches Problem (Aufgabe)

Ausgehend von dem eingangs genannten Stand der Technik und den damit verbundenen Nachteilen liegt der Erfindung somit die Aufgabe zu Grunde, die aufgezeigten Nachteile zumindest teilweise zu vermeiden und insbesondere einen Geräuschdämpfer bzw. Breitband-Resonanzschalldämpfer für eine Brennkraftmaschine vorzusehen, der ein besonders breites Anwendungsspektrum für viele Frequenzen ermöglicht bzw. bereitstellt, welcher auch bei einer komplizierten Geometrie einen möglichst geringen Platzbedarf beansprucht und einfach herzustellen ist.

### Erfindung

Diese Aufgabe wird bereits durch die Merkmale der unabhängigen Ansprüche 1 und 17 gelöst; bevorzugte, aber nicht zwingende Weiterentwicklungen sind in den Unteransprüchen wiedergegeben.

In der einfachsten Ausführungsform ist das Rohr als Rohreinsatzkörper ausgebildet, also als vorzugsweise einstückig ausgebildete Einheit, welche das Rohr bzw. Rohrstutzen oder ein Rohrelement umfasst, das in die Gehäuseteile in Einbaulage einsetzbar ist, wobei das Rohr mehrere Akustiköffnungen in der Rohrmantelfläche umfasst und wobei der Rohreinsatzkörper ferner endseitige Anschlüsse zur Verbindung mit angrenzenden Rohren, Leitungen oder dergleichen und mindestens einen Akustikkanal umfasst. Der mindestens eine oder jeder Akustikkanal weist jeweils mindestens eine oder genau eine Kanaleingangsöffnung auf, durch welche das Fluid bzw. Gas in diesen einströmt und ist endseitig geschlossen, um somit z.B. als Lambda/4-Kanal oder Lambda/2-Kanal zu fungieren.

Vorzugsweise umfasst das Gehäuse zwei Teile, nämlich eine erste Gehäusehalbschale, insbesondere ausgebildet als Gehäuseunterschale, sowie eine auf diese aufsetzbare zweite Gehäusehalbschale, die insbesondere ausgebildet ist als Gehäuseoberschale.

Gemäß einem ersten Merkmal ist erfindungsgemäß die Dämpfungskammer über mindestens einen Einsatzsteg in mindestens zwei Resonanzkammern unterteilt, wobei der mindestens eine Einsatzsteg an dem Einsatzkörper einstückig mit diesem ausgebildet ist, und wobei der Einsatzsteg zudem als Lagefixierungsmittel fungiert. In Kombination mit dem ersten Merkmal, umfasst als weiteres Merkmal der mindestens eine Akustikkanal eine Eingangsöffnung, welche unmittelbar in das Rohr mündet. Der Einsatzsteg und/oder zumindest der Kanaleinlass des Akustikkanals sind somit ebenfalls Teil des vorzugsweise einstückigen Rohreinsatzköpers. Bevorzugt sind auch zumindest Teilbereiche des zumindest einen oder mehrerer Akustikkanäle Teile des vorzugsweise einstückigen Rohreinsatzkörpers. Besonders bevorzugt sind zumindest Teilbereiche des zumindest einen oder mehreren Akustikkanäle Teil des vorzugsweise einstückigen Rohreinsatzkörpers und/oder ein oder mehrere vollständige Akustikkanäle sind Teil des vorzugsweise einstückigen Roheinsatzkörpers. Ist in Bezug auf einen gegebenen Akustikkanal nur ein Teilbereich desselben Teil des vorzugsweise einstückigen Rohreinsatzkörpers, so wird der andere Teilbereich des jeweiligen Akustikkanals, um diesen zu vervollständigen, vorzugsweise durch das Gehäuse bzw. eine der Gehäuseteile ausgebildet. Der jeweilige "Teilbereich" des Akustikkanals ist hierbei jeweils ein Wandungsbereich des Akustikkanals, einschließlich dem das der Kanaleingangsöffnung gegenüberliegende Kanalende verschließenden Wandbereich. Die Teilbereiche einer Wandung eines Akustikkanals, welche durch den Rohreinsatzkörpers und ein Gehäuseteil andererseits ausgebildet sind, sind vorzugsweise miteinander verschweißt. Hierdurch ist der Breitband-Resonanzschalldämpfer konstruktiv besonders einfach aufgebaut und besonders einfach herstellbar, nämlich durch Einsatz des Rohreinsatzköpers in eines der Gehäuseteile und Verschließen bzw. Zusammenfügen des vorzugsweise 2-teiligen Gehäuses. Zugleich weist der Breitband-Resonanz-schalldämpfer eine verbesserte Schalldämpfung auf, da dieser einen Breitbandresonator und zugleich Akustikkanäle zur zusätzlichen und besonders effektiven Dämpfung spezieller Frequenzen umfasst, wobei beide Dämpfungsfunktionen an dem Rohreinsatzkörper integriert sind.

Die Erfindung sieht also eine Lösung für die Problemstellung vor, neben der Breitbanddämpfung mittels der zumindest einer oder mehrerer Dämpfungskammern eine Kompensation für zumindest eine oder verschiedene Frequenzen durch den zumindest einen oder mehrerer Akustikkanäle verschiedener Längen und verschiedener Geometrien auf besonders geringem Bauraum vorzusehen, um somit zumindest einen oder verschiedene zusätzliche Frequenzbereiche zu kompensieren bzw. aufzufangen in dem oder den unterschiedlichen, den Frequenzen korrespondierenden Akustikkanälen, wobei die konkrete geometrische Ausgestaltung eines Akustikkanals oder mehrerer Akustikkanäle z.B. in Länge und Durchmesser vom Fachmann angepasst an die zu kompensierenden Frequenzen bestimmt werden kann. Somit können Geräusche in einem beliebig großen Frequenzbereich kompensiert werden durch entsprechende Gestaltung des Akustikkanals oder mehrerer Akustikkanäle, zusätzlich zu der Breitbanddämpfung. Bevorzugte Frequenzbereiche liegen zwischen 200 bis 800 Hz, wobei aber auch andere Frequenzbereiche durchaus im Bereich des Möglichen liegen. So kann z.B. ein bestimmter Akustikkanal für den Bereich von 200 Hz, ein sich an diesen anschließender oder getrennter Akustikkanal für den Frequenzbereich von 300 Hz und ein weiterer Akustikkanal für den Frequenzbereich von 400 bis 600 Hz bzw. oder auch bis 800 Hz ausgestaltet sein. Erfindungsgemäß haben die Akustikkanäle, wenn mehrere vorgesehen sind, also verschiedene Längen und Geometrien, um die verschiedenen Frequenzbereiche abfangen bzw. kompensieren zu können.

Die Dämpfungskammer kann durch mindestens einen Einsatzsteg in mehrere Resonanzkammern bzw. Unterkammern unterteilt sein, die z.B. sich entlang der Dämpferlangsachse erstreckend hintereinander angeordnet sind. Der jeweilige Einsatzsteg wirkt somit als Trennwand, um die benachbarten Resonanzkammern voneinander zu trennen. Die Trennung der Resonanzkammern durch den jeweiligen Einsatzsteg erfolgt jeweils zumindest im Wesentlichen gasdicht, wobei eine geringe Leckrate in Bezug auf einen Gasaustausch zwischen benachbarten Resonanzkammern akzeptabel ist, sofern hierdurch die geräuschdämpfende Funktion der jeweiligen Resonanzkammer nicht wesentlich beeinträchtigt wird. Der jeweilige Einsatzsteg ist vorzugsweise an dem Rohreinsatzköper befestigt oder besonders bevorzugt einstückig an diesem angeformt.

Der als Luftführungssystem ausgebildete BreitbandResonanzschalldämpfer weist somit zwei wesentliche Bestandteile auf, nämlich das außenseitige bzw. aufnehmende Gehäuse und den in dieses einsetzbaren Rohreinsatzkörper. Der Rohreinsatzkörper umfasst das Rohr, welches das Fluid bzw. die Luft von einer Dämpfereingangsseite zu einer Dämpferausgangsseite führt. Besonders bevorzugt besteht der Breitband-Resonanzschalldämpfer umfassend den weiteren zumindest einen Akustikkanal und Einsatzstege zur Trennung der Resonanzkammern aus eben den Gehäuseschalen und dem Rohreinsatzkörper, wodurch der Breitband-Resonanzschalldämpfer besonders einfach herstellbar ist. Ferner ist hierdurch der Breitband-Resonanzschalldämpfer bei gegebener Ausbildung des Gehäuses an unterschiedliche Erfordernisse der Schalldämpfung anpassbar, beispielweise unterschiedliche Auslegungen eines Turboladers, eben durch unterschiedliche Anordnung der Einsatzstege und/oder unterschiedliche Ausgestaltungen des zumindest einen oder mehrerer Akustikkanäle.

Allgemein im Rahmen der Erfindung kann das Gehäuse somit aus mehr als zwei Gehäuseteilschalen bestehen, wobei der Anschaulichkeit halber anstelle des Begriffes "Gehäuseteilschale" auch der Begriff "Gehäusehalbschale" verwendet wird. Im Speziellen sei jedoch jeweils der Begriff "Gehäusehalbschale" auf ein zweiteiliges Gehäuse mit zwei Gehäusehalbschalen bezogen.

Das somit vorzugsweise zweiteilige Gehäuse ist vorzugsweise schalenförmig ausgebildet und umfasst bevorzugt eine Gehäuseunterschale und eine Gehäuseoberschale, die an einer Trennstelle bzw. Trennebene in Einbaulage miteinander verbindbar sind, beispielsweise verschweißbar sind, die sich vorzugsweise entlang der Dämpferlangsachse erstreckt.

Der Rohreinsatzkörper mit dem zumindest einen, mit seiner Längserstreckungsrichtung quer zur Dämpferlängsachse erstreckenden Einsatzsteg und zumindest den Teilbereichen zumindest eines oder mehrerer Akustikkanäle ist vorzugsweise einstückig ausgebildet, was produktionstechnisch und der Handhabung beim Zusammenbau des Breitband-Resonanzschalldämpfers besonders vorteilhaft ist. Gegebenenfalls kann der Roheinsatzkörper auch mehrteilig ausgebildet sein, sofern die einzelnen Teilbereiche desselben unter Ausbildung einer zusammenhängenden Bauteilgruppe zusammengefügt sind, so dass der Rohreinsatzkörper als ein Bauteil gehandhabt und in die Gehäuseschale eingesetzt werden kann, so dass dann unter Zusammenfügen mit der zweiten Gehäuseschale der Breitband-Resonanzschalldämpfer herstellbar ist.

Bevorzugt sind die Gehäuseteile bzw. Gehäuseschalen im Spritzgussverfahren hergestellt und mittels Schweißen dichtend bzw. gasdicht miteinander verbunden. Der in dem Gehäuse einsetzbare und aufgenommene Rohreinsatzkörper mit dem Luftkanal bzw. Rohr ist an beiden Enden offen und weist einen für den Mediendurchfluss nötigen Querschnitt auf.

Erfindungsgemäß bildet das zwischen dem Gehäuse und dem Rohr bzw. Luftkanal gebildete Volumen bzw. der Gehäuseinnenraum den Breitbandresonator, welcher auch als "Helmholtz-Resonator" ausgelegt sein kann, der zur Kompensation bzw. Abdeckung eines möglichst breiten Frequenzspektrum mehrere Unterkammern bzw. Resonanzkammern umfassen kann, welche durch an dem Einsatzkörper vorgesehene Einsatzstege bzw. Einsatzwände unterteilt ist. Die für die Funktion notwendige Abdichtung zwischen den so vorzugsweise in Längsrichtung hintereinander ausgebildeten Resonanzkammern kann beispielsweise durch eine Nut/Feder-Verbindung realisiert sein. Bevorzugt ist an der Gehäuseinnenseite mindestens eine Nut ausgebildet, in welche der mindestens eine Einsatzsteg, welcher als Trennwand zwischen den Resonatorkammern fungiert, einsteckbar ist.

Der mindestens eine Akustikkanal bildet ein weiteres rohrförmiges Resonanzvolumen, welcher z.B. als Lambda-Viertel-Resonator ausgebildet sein kann.

Der Akustikkanal wird vorzugsweise zumindest teilweise oder vollständig gebildet durch mindestens eine sich außenseitig des Rohres ausgebildete Kanalwand, welche vorzugsweise Teil des Rohreinsatzkörpers ist. Der Akustikkanal geht bevorzugt jeweils unmittelbar von dem Rohr ab.

Vorzugsweise ist die Kanalwand des Akustikkanals außenseitig an dem Rohreinsatzkörper angeordnet und vorzugsweise einstückig an dem Rohreinsatzkörper angeformt.

Die Kanalwand kann sich in Bezug auf die Kanallängsrichtung in Dämpferlängsrichtung erstrecken, wodurch die Kanallänge über größere Bereiche variieren kann und somit einzelne Frequenzen eines größeren Frequenzspektrums abdecken kann. Die Kanalwand kann sich in Bezug auf die Kanallängsrichtung auch quer zur Dämpferlängsrichtung erstrecken, wodurch die Geometrie der Kanalerstreckung über größere Bereiche variiert werden kann. Besonders bevorzugt weist der zumindest eine Akustikkanal einen sich mit seiner Längserstreckung in Richtung der Dämpferlängsachse erstreckenden Abschnitt und einen sich mit seiner Längserstreckung entlang der Dämpferquerachse erstreckenden Abschnitt auf, so dass die Kanallänge und damit auch die vom Kanal erfasst Frequenz aus einem breiten Frequenzbereich ausgewählt und der Dämpfer an verschiedene Erfordernisse angepasst werden kann.

Dabei ist es auch möglich, dass der Akustikkanal sich zumindest abschnittsweise beabstandet von dem Rohrmantel unter Bildung eines Zwischenraums zwischen Kanal und Rohr erstreckt. Hierdurch ist die Geometrie der Längserstreckung des Kanals praktisch frei wählbar und die Kanallänge kann in großem Bereich variieren und an die jeweiligen Erfordernisse angepasst werden.

Das Rohr des Rohreinsatzkörpers weist mehrere Akustiköffnungen auf, wobei zu einer Resonanzkammer jeweils mehrere Akustiköffnungen an dem Rohr vorgesehen sein können. Die Resonanzkammer ist jeweils zwischen dem Rohr und dem Gehäuse ausgebildet, wobei benachbarte Resonanzkammern durch die Einsatzstege voneinander getrennt sind. In Bezug auf jeweils eine Resonanzkammer sind an dem Rohr jeweils mehrere Akustiköffnungen vorgesehen (vorzugsweise mehr als zwei), welche um den Rohrumfang verteilt angeordnet sind und/oder mehrere Akustiköffnungen (vorzugsweise mehr als zwei), welche in Längsrichtung des Rohres voneinander beabstandet angeordnet sind. Anzahl und/oder Größe der Akustiköffnungen, also deren Länge, Breite und Durchmesser sind nach den gewünschten zu dämpfenden Frequenzbereichen für jede Kammer individuell abgestimmt.

Zur Ausnutzung des gesamten Volumens der Dämpfungskammer kann sich der mindestens eine Akustikkanal auch über mehrere Resonanzkammern erstrecken, wobei dieser beliebige Geometrien aufweisen kann.

Bevorzugt erstreckt sich der mindestens eine Akustikkanal entlang der Dämpferlängsachse und/oder entlang der Dämpferquerachse, insbesondere im randseitigen Bereich in der Nähe oder angrenzend an das umgebende Gehäuse. Bevorzugt verläuft der Akustikkanal umlaufend entlang des Rands des Rohreinsatzkörpers, bildet also im Wesentlichen mit einem Abstand der Randkontur des Rohreinsatzkörpers ab. Es liegt jedoch grundsätzlich im Rahmen der Erfindung, dass der mindestens eine Akustikkanal jede beliebige Geometrie für den jeweiligen Anwendungsfall aufweist, z.B. für besonders lange Akustikkanäle die Geometrie einer Schnecke oder Spirale.

Bei einer bevorzugten Ausführungsform umfasst der Akustikkanal mindestens eine radial von dem Rohreinsatzkörper ausgebildete Kanalwand, Kanalrippe oder dergleichen, insbesondere einteilig an diesem angeformt, die in Einbaulage mit dem angrenzenden Gehäuseteil verbindbar ist zur Bildung des Akustikkanals, und zwar insbesondere mittels einer dichten Verbindung zum Schließen des Akustikkanals. Bevorzugt erfolgt diese Verbindung mittels Kleben, Schweißen oder dergleichen. Auf diese Weise muss der Rohreinsatzkörper lediglich noch in die eine Gehäuseschale unter Positionierung der Trennwand eingesetzt werden und sodann mit der zweiten Gehäuseschale verschlossen werden. Der Rohreinsatzkörper ist hierdurch besonders einfach herstellbar, insbesondere auch als Spritzgussbauteil, im speziellen auch als einstückiges Bauteil. Die Kanalwand kann innenseitig auch in eine entsprechend ausgebildete Aufnahmenut an der Gehäuseinnenseite eingreifen.

Ausführungsformen umfassen, dass die Kanalwand zum dichten verschließen zusätzlich verschweißt werden kann.

Durch mehrere, insbesondere parallel nebeneinander verlaufende Kanalwände kann so einfach in dem gegebenen Raum eine entsprechende Vielzahl Akustikkanälen bzw. Resonatorkanäle vorgesehen sein.

Der mindestens eine oder die jeweiligen Akustikkanäle bzw. Resonatorkanäle weisen jeweils mindestens eine oder genau eine Kanalöffnung bzw. Kanaleingangsöffnung auf, durch welche ein Luftstrom bzw. Schallwelle aus dem Rohr in den jeweiligen Kanal eintreten kann, und ist/sind jeweils an dem dem Kanaleingang gegenüberliegenden Ende endseitig geschlossen.

Unterschiedliche Längen dieser Akustikkanäle und unterschiedliche geometrische Ausgestaltung erlauben somit die Kompensation unterschiedlicher Frequenzspektren. Als besonders zweckmäßig hat sich die Ausbildung der Kanalöffnung als Langloch ausgewiesen, wobei grundsätzlich die Eingangsöffnung dem Querschnitt des Akustikkanals entspricht.

Allgemein sind Querschnitt und Länge des Akustikkanals angepasst an die zu kompensierende Frequenz. Die Akustikkanäle können z.B. ausgebildet sein als A/4 (Lambda-viertel)-Kanal bzw. -Resonator oder einem A/2 (Lambda-halb)-Kanal bzw. Resonator. Bei einem λ/4-Kanal weist der Akustikkanal ¼ der zu dämpfenden Wellenlänge auf, so das sich beim Durchlauf einer Schallwelle zum Kanalende und zurück A/4 ergibt und somit durch Überlagerung der Wellen die betreffende im Rohr gedämpft wird. Da die abgedeckten Schallfrequenzen von der jeweiligen Länge des Akustikkanals abhängen, können die somit gebildeten Akustikkanäle unterschiedliche Längen aufweisen. Bevorzugt sind die äußeren Akustikkanäle, die sich also näher an der Gehäusewand erstrecken, größer ausgebildet, weisen also eine größere Länge auf, weil sie relativ weiter von dem Rohr des Einsatzkörpers entfernt sind.

Ausführungsformen umfassen die Ausbildung des Akustikkanals angrenzend an die äußere Mantelfläche des Rohrs, aber auch beabstandet von dieser äußeren Mantelfläche, so dass diese also nicht unmittelbar an der Rohrmantelfläche anliegen müssen.

Die erfindungsgemäße Ausgestaltung bietet als besonderen Vorteil eine Gewichts- und Kostenersparnis sowie eine wesentliche Vereinfachung des Herstellungsprozesses. Durch die Ausbildung des Rohres mit den verschiedenen Kanälen und Rippen als Rohreinsatzkörper wird eine besonders einfache Montage realisiert, die auch die Unterbringung von mehreren Resonatoren mit unterschiedlichen Funktionsweisen in einer einfachen Systemeinheit bzw. Baugruppe realisiert.

Der erfindungsgemäße Breitband-Resonanzschalldämpfer besteht vorzugsweise aus Kunststoff und wird vorzugsweise im Spritzgussverfahren hergestellt, also als mehrteiliges Spritzgussteil ausgebildet.

Der Breitband-Resonanzschalldämpfer umfasst insofern mehrere, vorzugsweise zwei zur Bildung eines Innenraums miteinander an einer Fügestelle verbindbaren Gehäuseteile, insbesondere ausgebildet als Gehäusehalbschalen, die in Systemquerrichtung, also radial trennbar sind und zwischen sich das gasführende Rohr mit einem Eintritts- und einem Austrittsende an den Stirnenden sowie mehrere Akustiköffnungen im Rohrmantel umfasst.

Der mindestens eine Akustikkanal wird gebildet durch eine zwischen der äußeren Mantelfläche des Rohreinsatzkörpers und dem dieses in Einbaulage umschließend aufnehmenden bzw. einfassenden Gehäuse ausgebildeten, insbesondere durchgehenden Kanalwand, die vorzugsweise einstückig an der Außenseite des Rohreinsatzkörpers als abragender Steg ausgebildet ist, der also in Einbaulage durch die innere Fläche bzw. Wand des Gehäuses geschlossen wird.

Bevorzugt ist die mindestens eine Kanalwand an dem Rohreinsatzkörper ausgebildet, z.B. einstückig an diesem angeformt. Es liegt allerdings auch im Rahmen der Erfindung, dass die Gestaltung umgekehrt ist, also die Kanalwand an der inneren Mantelfläche des Gehäuses bzw. der Gehäuseteile ausgebildet ist, die dann in Einbaulage auf der äußeren Mantelfläche des Rohreinsatzkörpers aufsitzt und somit den umlaufenden Akustikkanal definiert.

Zur Abbildung bzw. Kompensation verschiedener Resonanzbereiche umfassen Ausführungsformen mehrere solcher Kanalwände, die in Abständen zueinander versetzt an der Außenfläche zwischen dem Rohreinsatzkörper und dem Gehäuse ausgebildet sind und die somit für unterschiedliche Resonanzbereiche wirken. Diese durch die Kanalwände so gebildeten Akustikkanäle bilden so weitere einzelne Akustikammern, die also beliebig auf die zu beeinflussenden Geräusche bzw. auf die zu kompensierenden Schwingungen ausgebildet sein können.

Ausführungsformen umfassen zumindest eine in dem Akustikkanal bzw. den Akustikkanälen angeordnete Trennwand bzw. Kanaltrennwand oder Begrenzungswände, welche die Kanallänge bedarfsgerecht zur Kompensation bestimmter Frequenzen limitieren können. Diese Kanaltrenn- oder Begrenzungswände können auch nachträglich einsteckbar ausgebildet sein, z.B. in Form einer Nut-/Federverbindung zwischen den beiden Fügepartnern. Zur Erweiterung des zu bearbeitenden Resonanzspektrums sehen Ausführungsformen verschiedene Akustikkanäle in verschiedenen Ebenen vor, die über einen Verbindungskanal miteinander verbunden sein können, so z.B. in Dämpferlängsrichtung unter- oder übereinander ausgebildete Akustikkanäle.

Ausführungsformen sehen vor, die Akustikkanäle auf unterschiedlichen Ebenen in der Höhe versetzt zur Mittellängsachse des Dämpfungssystems auszubilden, vorzugsweise ausgebildet als umlaufende geschlossene Dämpfungs- bzw. Akustikkanäle. Im Sinne der Erfindung besteht das Dämpfungssystem aus Gehäuse und Rohreinsatzkörper.

Die einzelnen Akustikkanäle erstrecken sich bevorzugt im Wesentlichen quer zur Längserstreckungsrichtung des Systems und sind bevorzugt umlaufend z.B. im Wesentlichen in einer Ebene erstreckend an dem Rohreinsatzkörper ausgebildet, wobei aber einzelne Akustikkanäle auf unterschiedlichen Ebenen an den Rohreinsatzkörper ausgebildet sein können. So kann z.B. ein erster, und somit in Einbaulage oberer Akustikkanal auf der Oberseite des Rohreinsatzkörpers ausgebildeten Akustikanal umfassen, der über einen sich insbesondere quer zur Systemlängsrichtung nach unten erstreckenden Verbindungskanal in einen zweiten, unteren Akustikkanal mündet, welcher z.B. umfänglich am Außenrand des Rohreinsatzkörpers ausgebildet ist.

Zur Erweiterung der geometrischen Gestaltungsoptionen auf dem engen zur Verfügung stehenden Raum kann ein Akustikkanal auch ein Sackloch umfassen, welches sich vertikal nach unten bzw. nach oben bzw. von einem ersten Akustikkanal zu einem im Verhältnis zu diesem ersten Akustikkanal höhenmäßig versetzt angeordneten zweiten Akustikkanal erstreckt, wobei sich dieser vorzugsweise im Wesentlichen quer zur Längserstreckungsrichtung erstreckt.

Dieses Sackloch kann bei einer als Verbindungskanal zwischen zwei Akustikkanälen bzw. Akustikkanalteilabschnitten fungieren, die z.B. auf unterschiedlichen Ebenen in dem Breitbandresonator ausgebildet sind. Eine noch weitere Differenzierung bzw. Frequenzabsorption auf geringem Raum lässt sich dadurch erzielen, wenn ein Akustikkanal oder ein weiterer Akustikkanal in mindestens einem Anschlussbereich eines Rohrendes ausgebildet ist. Bevorzugt ist dieser Akustikkanal als kreisförmiger Ringraum ausgebildet, der besonders bevorzugt in oder an einem Rohranschluss des Breitband-Resonanzschalldämpfers ausgebildet ist. Dieser Rohranschluss ist besonders bevorzugt einstückig an dem Gehäuse ausgebildet.

Ausführungsformen sehen zwischen den Fügepartnern, also dem Einsatzkörper und dem Gehäuse ausgebildete Lagefixierungsmittel vor, z.B. in Form von Einsatzstegen an einem Fügepartner, welche in Einbaulage in innenseitige Nuten an dem korrespondierenden anderen Fügepartner eingreifen und welche damit eine genauere Positionierung des Einsatzkörpers in dem Gehäuse gewährleisten. Die Stege können z.B. in Art von Platten ausgebildet sein, welche am Einsatzkörper festgelegt, vorzugsweise einstückig an diesem angeformt sind. Durch die Lagefixierungsmittel zwischen Einsatzsteg und Gehäuse werden auch Schwingungen der Stege beim Betrieb des Dämpfers vermieden. Allgemein schließen die Einsatzstege zumindest im Wesentlichen gasdicht mit der Gehäuseinnenseite ab. Die "Einbaulage", wie auch allgemein im Rahmen der Erfindung, bezieht sich jeweils auf die Lage des jeweiligen Bauteils in dem einsatzbereiten Breitband-Resonanzschalldämpfer.

Bevorzugt umfasst der Breitband-Resonanzschalldämpfer einen in Strömungsrichtung eingangsseitigen Rohranschluss sowie einen in Strömungsrichtung ausgangsseitigen Rohranschluss für die Verbindung mit den medienführenden Leitungen. Bevorzugt sind diese Rohranschlüsse an dem Gehäuse ausgebildet, und zwar als kreisringförmige Anschlussstutzen, auf welche die Anschlussrohre aufsetzbar sind.

Am strömungsseitigen Eingangsende eines Akustikkanals können in der Rohrmantelfläche des Einsatzkörpers Eingangsöffnungen ausgebildet sein. Der jeweilige Akustikkanal weist an seinem Eingangsende somit eine Eingangsöffnung auf, welche in der Rohrmantelfläche des Rohres des Einsatzkörpers ausgebildet ist. Der Akustikkanal schließt sich somit jeweils unmittelbar an das Rohr des Rohreinsatzkörpers an. Der Akustikkanal geht also mit seiner Kanalwandung unmittelbar von dem Rohr ab. Die zumindest eine oder mehrere Eingangsöffnungen können insbesondere als Langlöcher gestaltet sein und sind bevorzugt an die Größe des Akustikkanals angepasst, also etwa so groß wie der Querschnitt des zugehörigen Akustikkanals.

Der jeweilige Akustikkanal ist an seinem der Eingangsöffnung gegenüberliegenden Ende geschlossen ausgeführt, so dass die in den Kanal eintretende Schallwelle an dem Kanalende zurück in das Rohr reflektiert wird. Der Kanal ist also in Art eines Lambda/4-Knals ausgebildet. Der Akustikkanal weist somit jeweils über seine gesamte Länge eine geschlossene und durchbrechungsfreie Seitenwandung auf, die also zumindest im Wesentlichen oder praktisch vollständig gasdicht ist, bis auf die Eingangsöffnung des Kanals. Ist die Kanalwandung durch zwei Bauteile ausgebildet, beispielsweise den Rohreinsatzkörper und das Gehäuse bzw. ein Gehäuseteil, so sind diese Bauteile zumindest im Wesentlichen gasdicht zusammengefügt, besonders bevorzugt verschweißt.

Ausführungsformen sehen vor, einen Akustikkanal durch mindestens eine sich quer zur Längsachse dieses Akustikkanals erstreckende Trennwand in zwei Akustikkanalabschnitte zu unterteilen. Bevorzugt sind diese Trennwände zur besonders einfachen Anpassung an den jeweiligen Anwendungsfall, also zur einfachen Anpassung der Länge des Akustikkanals an verschiedenen Stellen mit dem Akustikkanal verbindbar einsetzbar, z.B. einsetzbar zur Kompensation von verschiedenen Frequenzen.

Der erfindungsgemäße Breitband-Resonanzschalldämpfer ist vorzugsweise angeordnet zwischen einem Turbolader und einem Luftfiltergehäuse eines Verbrennungsmotors, um ungewünschte Resonanzen zu kompensieren.

Daneben betrifft die Erfindung einen Verbrennungsmotor mit einem zuvor beschriebenen Breitband-Resonanzschalldämpfer.

In der folgenden ausführlichen Beschreibung wird auf die beigefügten Zeichnungen Bezug genommen, die Teil dieser Erfindungsbeschreibung bilden und in denen zur Veranschaulichung spezifische Ausführungsformen gezeigt sind, mit denen die Erfindung ausgeübt werden kann. In dieser Hinsicht wird Richtungsterminologie wie etwa "oben", "unten", "vorne", "hinten", "vorderes", "hinteres", usw. in Bezug auf die Orientierungen der beschriebenen Figur(en) verwendet. Da Komponenten von Ausführungsformen in einer Anzahl verschiedener Orientierung positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Die folgende ausführliche Beschreibung ist nicht im einschränkenden Sinne aufzufassen. Im Rahmen dieser Beschreibung werden die Begriffe "verbunden", "angeschlossen" sowie "integriert" verwendet zum Beschreiben sowohl einer direkten als auch einer indirekten Verbindung, eines direkten oder indirekten Anschlusses sowie einer direkten oder indirekten Integration. In den Figuren werden identische oder ähnliche Elemente mit identischen Bezugszeichen versehen, soweit dieses zweckmäßig ist.

Bezugszeichenlinien sind Linien, die das Bezugszeichen mit dem betreffenden Teil verbinden. Ein Pfeil hingegen, der kein Teil berührt, bezieht sich auf eine gesamte Einheit, auf die er gerichtet ist. Die Figuren sind im Übrigen nicht unbedingt maßstäblich. Zur Veranschaulichung von Details können möglichweise bestimmte Bereiche übertrieben groß dargestellt sein. Darüber hinaus können die Zeichnungen plakativ vereinfacht sein und enthalten nicht jedes bei der praktischen Ausführung gegebenenfalls vorhandene Detail. Die Begriffe "oben" und "unten" beziehen sich auf die Darstellung in den

Figuren. Es zeigen:
- Fig. 1: eine isometrische Explosionsdarstellung in der Längsansicht des erfindungsgemäßen Breitband-Resonanzschalldämpfers;
- Figur 2: eine isometrische Draufsicht des Breitband-Resonanzschalldämpfers bei abgenommener oberer Halbschale;
- Figur 3: einen Längsschnitt des Breitband-Resonanzschalldämpfers gemäß Figur 2;
- Figur 4: eine vergrößerte Ansicht des in den Figuren 1-3 rechtsseitigen Eingangsendes des Breitband-Resonanzschalldämpfers;
- Figur 5: einen isometrischen, stirnseitigen Querschnitt des Eingangsendes des Breitband-Resonanzschalldämpfers;
- Figur 6: der Breitband-Resonanzschalldämpfer gemäß Figur 1 in Einbaulage mit abgenommener Oberhalbschale zur Verdeutlichung des Hauptakustikkanals;
- Figur 7: die Darstellung gemäß Figur 6 mit in den Hauptakus-tikkanal eingesetzten Trennwänden; und
- Figur 8: die Verdeutlichung einer alternativen Ausführungs-form des Breitband-Resonanzschalldämpfers mit auf verschiedenen Ebenen ausgebildeten Akustikkanälen.

Demnach umfasst der Breitband-Resonanzschalldämpfer im Wesentlichen ein als Kunststoffspritzgussteil ausgebildetes, zweiteiliges Gehäuse 2 ausgebildet zum Einsetzen bzw. Aufnehmen des Rohreinsatzkörpers 4. Gegebenenfalls kann das Gehäuse aber auch aus mehr als zwei Halbschalen bestehen.

Der Breitband-Resonanzschalldämpfer umfasst in der vorliegenden Ausführungsform ein zweigeteiltes Gehäuse 2, das eine Dämpferlängsachse und eine Dämpferquerachse aufweist, einem in dem Gehäuse aufgenommenes abgas- bzw. gasführenden Rohr 4.1, welches mit einem umfänglich umgebenden Rohrmantel mit darin ausgebildeten Akustiköffnungen einen Rohrinnenraum definiert, wobei das Rohr 4.1 in Einbaulage von mindestens einer durch das Gehäuse gebildeten Dämpfungskammer umschlossen ist, die über die Akustiköffnungen 4.2 mit dem Rohrinnenraum in Wirkverbindung steht. Das Gehäuse 2 umfasst vorliegend zwei Gehäuseteile ausgebildet als zwei Gehäusehalbschalen 2.1, 2.4. Erfindungsgemäß ist bei allen Ausführungsformen das Rohr 4.1 als Rohreinsatzkörper 4 ausgebildet, welcher einen mittleren Rohrabschnitt mit zwei stirnseitigen Rohrenden umfasst. Der Einsatzkörper 4 ist in die Gehäuseteile des Gehäuses einsetzbar ausgebildet und der Breitband-Resonanzschalldämpfer weist mindestens einen Akustikkanal 2.6, 4,5, 4.6, 4.13, 4.15, 4.20 auf. Zudem ist die Dämpfungskammer über mindestens einen Einsatzsteg 4.3 in mindestens zwei Resonanzkammern unterteilt und der mindestens eine Einsatzsteg 4.3 ist einstückig an dem Einsatzkörper 4 mit diesem ausgebildet. Der Einsatzsteg 4.3 fungiert auch als Lagefixierungsmittel. Schließlich umfasst der mindestens eine Akustickanal eine Eingangsöffnung (4.11, 4.12), welche in dem Rohreinsatzkörper ausgebildet ist.

Das Gehäuse 2 umfasst eine im Wesentlichen wannenförmige Gehäuseunterschale 2.1 mit einem zentralen Aufnahmebereich zur Aufnahme des Rohreinsatzkörpers 4, in die der Rohreinsatzkörper 4 also so einsetzbar ist, dass die stirnseitigen Rohrenden des Rohrs 4.1 des Rohreinsatzkörpers 4 mit den stutzenförmigen und einteilig ausgebildeten Rohranschlüssen 2.2, 2.3 der Gehäuseunterschale 2.1 abschließen.

Die Gehäuseunterschale 2.1 ist über eine dachförmig ausgebildete Gehäuseoberschale 2.4 mediendicht verschließbar, wozu die Gehäuseunterschale 2.1 im äußeren Randbereich eine umlaufende, geschlossene Einstecknut 2.5 aufweist, in welche in Einbaulage ein komplementär ausgebildeter Dichtsteg an der Gehäuseoberschale 2.4 mediendicht eingreift.

Der Rohreinsatzkörper 4 umfasst also einen mittigen, sich entlang der Längsachse erstreckendes Rohr 4.1, welches eine äußere Rohrmantelfläche umfasst, in welcher mehrere Akustiköffnungen 4.2 (nur eine mit einem Bezugszeichen versehen) umfänglich verteilt an verschiedenen Stellen ausgebildet sind.

Ferner umfasst der Rohreinsatzkörper 4 am unteren Ende in Längsrichtung zueinander beabstandete und sich quer zur Systemlängsrichtung erstreckende, radial abragende Einsatzstege 4.3 (nur einer mit Bezugszeichen bezeichnet), die in Einbaulage in innenseitig an der Gehäuseunterschale 2.1 vorgesehenen Einstecknuten 2.5 (nur eine mit Bezugszeichen bezeichnet) einsteckbar sind. Somit ist gewährleistet, dass der Rohreinsatzkörper 4 in Einbaulage innerhalb des Gehäuses 2 in der Sollposition lagefixiert ist, weil also die Einsatzstege 4.3 lagefixierend in die Einstecknuten 2.5 eingreifen und somit auch die Stirnenden des Rohres 4.1 des Rohreinsatzkörpers 4 mit der Innenseite der Rohranschlüsse 2.2, 2.3 der Gehäuseunterschale 2.1 medienführend abschließen.

Allgemein kann aber auch nur ein solcher Einsatzsteg vorgesehen sein, so dass der Dämpfer also nur zwei Resonanzkammern aufweist.

Gemäß den Figuren 1 und 2 sind auf der Oberseite des Rohreinsatzkörpers zwei Akustikkanäle 4.5, 4.6 ausgebildet, nämlich ein äußerer Akustikkanal 4.5 und ein innerer Akustikkanal 4.6, die durch einstückig an der Außenseite des Rohres 4.1 des Rohreinsatzkörpers 4 abragende Kanalwände 4.7, 4.8 gebildet werden, die zum Außenrand des Rohreinsatzkörpers 4 sich so beabstandet zueinander umlaufend entlang des Rands erstrecken, dass somit zwischen diesen und dem umgebenden Gehäuse 2 radial zueinander beabstandet die umlaufenden Akustikkanäle 4.5, 4.6 ausgebildet sind, die vorliegend etwa dieselbe Breite aufweisen, von denen der innere Akustikkanal aber entsprechend kürzer ist.

Allgemein kann aber auch nur ein Akustikkanal vorgesehen sein oder mehr als zwei.

Neben den eigentlichen Akustiköffnungen 4.2 umfasst der Rohreinsatzkörper 4 also am in den Figuren rechtsseitigen proximalen Eingangsende als Langlöcher 2.7 ausgebildete Eingangsöffnungen 4.11, 4.12 für die Akustikkanäle, durch welche das Medium aus dem Rohrinnenraum in den jeweiligen Akustikkanal 4.5, 4.6 eintreten und aus diesem auch wieder austreten kann.

Wie insbesondere aus den vergrößerten Darstellungen des Rohranschlusses 2.2 in den Figuren 4 und 5 zu entnehmen ist, können in Rohranschlüssen 2.2, 2.3 umfänglich umlaufende Akustikkanäle 2.6 ausgebildet sein, welche also einen den Rohranschluss 2.2. umfänglich umgebenden Ringraum bilden, der auf der Innenseite durch den Rohranschluss 2.2 gebildet ist, in den eine ebenfalls ein als Langloch 2.7 ausgebildete Eintrittsöffnung vorgesehen ist, und außenseitig durch einen Ringaufsatz 6, der auf die Rohranschlüsse 2.3, 2.4 so aufschnappbar ist, dass zwischen dem Ringaufsatz 6 und dem Rohranschluss 2.2, 2.3 um die Rohranschlüsse 2.2, 2.3 weitere Akustikkanäle ausgebildet sein können.

Eine in diesen Akustikkanal 2.6 eingeschobene und sich quer zur Längsrichtung des Akustikkanals erstreckende Trennwand 2.8 begrenzt die Länge des Akustikkanals 2.6.

Bei der alternativen Ausführungsform gemäß Figur 6 ist an dem Rohreinsatzkörper 4 lediglich ein umlaufender Akustikkanal 4.13 ausgebildet, der durch eine umlaufende Kanalwand 4.14 gebildet wird.

Bei der weiteren Ausführungsform gemäß Figur 7 ist ebenfalls nur ein umlaufender Akustikkanal 4.15 auf der äußeren Mantelfläche des Rohreinsatzkörpers 4 ausgebildet. Dieser ist jedoch zweiteilig ausgebildet und umfasst zwei Eingangsöffnungen in Form von Langlöchern 4.16, 4.17, die durch eine einsteckbare Trennwand 4.18 am Eingangsende voneinander getrennt sind und durch eine weitere Trennwand 4.19 am Ende voneinander getrennt sind. Auf diese Weise ist der in der Figur 7 untere Akustikkanalabschnitt des Akustikkanals 4.15 aber nur etwa halb so lang wir der in der Figur 7 obere Akustikkanalabschnitt des Akustikkanals 4.15. Durch Umstecken der Trennwand 4.19 an verschiedene Stellen kann dieser Rohreinsatzkörper 4 besonders einfach auf verschiedene Frequenzbereiche angepasst werden.

Figur 8 zeigt schließlich eine isometrische Draufsicht einer Ausführungsform eines Breitband-Resonanzschalldämpfers mit einem sich teilweise auf zwei Ebenen ausgebildeten Akustikkanal 4.20, der wiederrum mehrere Akustikkanalteilabschnitte umfasst. Die in der Figur 8 sichtbaren oberen Ebenen beider Akustikkanalteilabschnitte weisen je eine zugehörige, als Langloch 4.21, 4.22 ausgebildete Einlassöffnung und einer dazwischen angeordnete Trennwand 4.23 auf. Diese Akustikkanalteilabschnitte werden wiederrum begrenzt durch eine die beiden Teilabschnitte beendende Trennwand 4.24.

Zudem umfasst diese Ausführungsform ein schematisch angedeutetes, sich vertikal also quer zur Längserstreckungsrichtung erstreckendes Sackloch 4.25, welches eine Verlängerung zur Kompensation weiterer Frequenzen darstellt. Dieses Sackloch kann bei einer weiteren Ausführungsform mit einem darunter angeordneten, verdeckten Akustikkanalteilabschnitt fluidisch verbunden sein, was weitere Gestaltungsmöglichkeiten zur Frequenzkompensation auf äußerst begrenztem Bauraum ermöglicht.

### Bezugszeichenliste

- 2: Gehäuse
- 2.1: Gehäuseunterschale
- 2.2, 2.3: Rohranschluss
- 2.4: Gehäuseoberschale
- 2.5: Einstecknut
- 2.6: Akustikkanal
- 2.7: Langloch
- 2.8: Trennwand
- 4: Rohreinsatzkörper
- 4.1: Rohr
- 4.2: Akustiköffnung
- 4.3: Einsatzsteg
- 4.5: äußerer Akustikkanal
- 4.6: innerer Akustikkanal
- 4.7, 4,8: Kanalwand
- 4.11, 4.12: Eingangsöffnung
- 4.13: Akustikkanal
- 4.14: Kanalwand
- 4.15: Akustikkanal
- 4.16, 4.17: Langloch
- 4.18, 4.19: Kanaltrennwand
- 4.20: Akustikkanal
- 4.21, 4.22: Langloch
- 4.23, 4.24: Trennwand
- 4.25: Sackloch
- 6: Ringaufsatz

## Patentansprüche

1. Breitband-Resonanzschalldämpfer mit einem mindestens zweigeteilten Gehäuse (2), das eine Dämpferlängsachse und eine Dämpferquerachse definiert, einem in dem Gehäuse aufgenommenen abgas- bzw. gasführenden Rohr (4.1), welches mit einem umfänglich umgebenden Rohrmantel mit darin ausgebildeten Akustiköffnungen einen Rohrinnenraum definiert, wobei das Rohr (4.1) in Einbaulage von mindestens einer durch das Gehäuse gebildeten Dämpfungskammer umschlossen ist, die über die Akustiköffnungen (4.2) mit dem Rohrinnenraum in Wirkverbindung steht, um einen Breitbandresonator zu bilden, wobei das Gehäuse (2) mindestens zwei Gehäuseteile, insbesondere zwei geteilte Gehäusehalbschalen (2.1, 2.4) umfasst,
wobei das Rohr (4.1) als Rohreinsatzkörper (4) ausgebildet ist, welcher einen mittleren Rohrabschnitt mit zwei stirnseitigen Rohrenden umfasst, wobei der Rohreinsatzkörper (4) in die Gehäuseteile des Gehäuses (2) einsetzbar ausgebildet ist,
wobei die Dämpfungskammer über mindestens einen Einsatzsteg (4.3) in mindestens zwei Resonanzkammern unterteilt ist, wobei der Breitbandresonator auch als Helmholtz-Resonator ausgelegt sein kann, wobei mindestens ein Einsatzsteg (4.3) an dem Einsatzkörper (4) einstückig mit diesem ausgebildet ist,
wobei der Einsatzsteg (4.3) zudem als Lagefixierungsmittel des Rohreinsatzkörpers im Verhältnis zu dem Gehäuse fungiert,
wobei zusätzlich zu dem Breitbandresonator mindestens ein ein rohrförmiges Resonatorvolumen ausbildender Akustikkanal (4,5, 4.6, 4.11, 4.12, 4.13, 4.15, 4.20) umfasst ist,
wobei die Kanaleingangsöffnung (4.11, 4.12; des Akustikkanals in dem Rohreinsatzkörper ausgebildet ist, und **dadurch gekennzeichnet, dass** der Akustikkanal
i) sich zumindest abschnittsweise beabstandet von dem Rohrmantel unter Bildung eines Zwischenraums zwischen Kanal (4,5, 4.6, 4.11, 4.12, 4.13, 4.15, 4.20) und Rohr (4.1) erstreckt,
und/oder
ii) sich in Richtung der Dämpferlängsachse über mehrere Dämpfungskammern erstreckt.

2. Beitband-Resonanzschalldämpfer nach Anspruch 1, **DADURCH GEKENNZEICHNET, DASS** der Akustikkanal (4.11, 4.12) sich mit seiner Längserstreckung zumindest abschnittsweise in Richtung der Dämpferlängsachse erstreckt.

3. Breitband-Resonanzschalldämpfer nach Anspruch 1 oder 2, **DADURCH GEKENNZEICHNET, DASS** der Akustikkanal (4.11, 4.12) sich mit seiner Längserstreckung zumindest abschnittsweise entlang der Dämpferquerachse erstreckt.

4. Breitband-Resonanzschalldämpfer nach einem der Ansprüche 1 bis 3, **DADURCH GEKENNZEICHNET, DASS** der Akustikkanal(4.11, 4.12) in einem Abschnitt seiner Längs- und/oder Quererstreckung in einem Abstand zu dem Rohrmantel angeordnet ist.

5. Breitband-Resonanzschalldämpfer nach einem der Ansprüche 1 bis 4, **DADURCH GEKENNZEICHNET, DASS** der Akustikkanal (4.11, 4.12) in einem Abschnitt seiner Längs- und/oder Quererstreckung an der Gehäuseinnenwandung angeordnet ist.

6. Breitband-Resonanzschalldämpfer nach einem der Ansprüche 1 bis 5, **DADURCH GEKENNZEICHNET, DASS** sich der mindestens eine Akustikkanal im randseitigen Bereich in der Nähe oder angrenzend an das umgebende Gehäuse erstreckt.

7. Breitband-Resonanzschalldämpfer nach einem der Ansprüche 1 bis 6, **DADURCH GEKENNZEICHNET, DASS** der Akustikkanal ein der Eingangsöffnung gegenüberliegendes Ene aufweist, welches zumindest im Wesentlichen geschlossen ausgebildet ist.

8. Breitband-Resonanzschalldämpfer nach einem der Ansprüche 1 bis 7, **DADURCH GEKENNZEICHNET, DASS** der Akustikkanal zumindest einen Einsatzsteg (4.3) des Einsatzkörpers durchsetzt und vorzugsweise einstückig an dem Einsatzsteg angeformt ist.

9. Breitband-Resonanzschalldämpfer nach einem der Ansprüche 1 bis 8, **DADURCH GEKENNZEICHNET, DASS** zumindest ein Kanalwandabschnitt des Akustikkanals (4.5, 4.6) durch einen Teilbereich des Rohreinsatzkörpers (4) und/oder einen Teilbereich des Gehäuses (2) ausgebildet ist.

10. Breitband-Resonanzschalldämpfer nach einem der Ansprüche 1 bis 9, **DADURCH GEKENNZEICHNET, DASS** der Akustikkanal zumindest mit einem Teilbereich desselben Teil des Einsatzkörpers ist.

11. Breitband-Resonanzschalldämpfer nach einem der Ansprüche 1 bis 10, **DADURCH GEKENNZEICHNET, DASS** die Kanalwand des Akustikkanals (4.7, 4.8) mit einem Teilbereich an dem Einsatzkörper und mit einem anderen Teilbereich an dem Gehäuse (2) ausgebildet ist, wobei beide Teilbereiche zusammen den jeweiligen Akustikkanal ausbilden.

12. Breitband-Resonanzschalldämpfer nach einem der vorhergehenden Ansprüche, **DADURCH GEKENNZEICHNET, DASS** die mindestens eine Kanalwand (4.7, 4.8) umlaufend an dem Rohreinsatzkörper (4) ausgebildet ist.

13. Breitband-Resonanzschalldämpfer nach einem der vorhergehenden Ansprüche, **DADURCH GEKENNZEICHNET, DASS** ein weiterer Akustikkanal (4.5, 4.6) an mindestens einem Rohranschluss (2.2, 2.3) ausgebildet ist.

14. Breitband-Resonanzschalldämpfer nach einem der vorhergehenden Ansprüche, **DADURCH GEKENNZEICHNET, DASS** die Eingangsöffnung (4.11, 4.12) bzw. Kanalöffnung größer als die übrigen Akustiköffnungen ist.

15. Breitband-Resonanzschalldämpfer nach einem der vorhergehenden Ansprüche, **DADURCH GEKENNZEICHNET, DASS** der Akustikanal (4.5, 4.6) eine Kanaltrennwand (4.18, 4.19, 4.23, 4.24) umfasst.

16. Motor oder Turbolader eines Verbrennungsmotors mit einem Breitband-Resonanzschalldämpfer nach einem der Ansprüche 1 bis 15 im Luftführungssystem, insbesondere Luftansaugsystem, eines solchen.

17. Verfahren zur Geräuschdämpfung unter Verwendung eines Breitband-Resonanzschalldämpfers nach einem der Ansprüche 1 bis 15 oder eines Motors oder Turboladers eines Verbrennungsmotors nach Anspruch 16, wobei zusätzlich zu der Breitbanddämpfung der mindestens eine oder jeder Akustikkanal mindestens eine oder genau eine Kanaleingangsöffnung aufweist, durch welche das Fluid oder Gas in diesen einströmt und endseitig geschlossen ist, um als Lambda/4-Kanal oder Lambda/2-Kanal zu fungieren.

## Claims

1. Broad-band resonance silencer, comprising at least one two-part housing (2) defining a silencer longitudinal axis and a silencer transverse axis, an exhaust gas- or gas-carrying pipe (4.1) received in said housing, which pipe defines a pipe interior with a circumferentially surrounding pipe jacket with acoustic openings formed therein, wherein the pipe (4.1) in the installed position is enclosed by at least one damping chamber which is formed by the housing and which is operatively connected to the interior of the pipe via said acoustic openings (4.2) in order to form a broad-band resonator, wherein the housing (2) comprises at least two housing parts, in particular two split housing half shells (2.1., 2.4), wherein the pipe (4.1) is designed as a pipe insert body (4) which comprises a middle pipe section with two frontal pipe ends, wherein the pipe insert body (4) is designed for insertion into the housing parts of the housing (2), wherein the damping chamber is divided into at least two resonance chambers via at least one insert web (4.3), wherein the broad-band resonator may also be designed as a Helmholtz resonator, wherein at least one insert web (4.3) on the insert body (4) is formed integrally therewith, wherein the insert web (4.3) further acts as a position fixing means of the pipe insert body in relation to the housing, wherein in addition to the broad-band resonator at least one acoustic channel (4,5, 4.6, 4.11, 4.12, 4.13, 4.15, 4.20) forming a tubular resonator volume is included, wherein the channel inlet opening (4.11, 4.12) of the acoustic channel is formed in the pipe insert body,
**characterized in that**
i) the acoustic channel extends at least in sections from the pipe jacket while forming an intermediate space between the channel (4,5, 4.6, 4.11, 4.12, 4.13, 4.15, 4.20) and the pipe (4.1) and/or
ii) extends in the direction of the damper longitudinal axis over several damping chambers.

2. Broad-band resonance silencer according to claim 1, **CHARACTERIZED IN THAT** the acoustic channel (4.11, 4.12) extends with its longitudinal extent in the direction of the damper longitudinal axis, at least in sections.

3. Broad-band resonance silencer according to claim 1 or 2, **CHARACTERIZED IN THAT** the acoustic channel (4.11, 4.12) extends with its longitudinal extent along the damper transverse axis, at least in sections.

4. Broad-band resonance silencer according to any of claims 1 to 3, **CHARACTERIZED IN THAT** the acoustic channel (4.11, 4.12) is arranged at a distance from the pipe jacket in a section of its longitudinal and/or transverse extension.

5. Broad-band resonance silencer according to any of claims 1 to 4, **CHARACTERIZED IN THAT** the acoustic channel (4.11, 4.12) is arranged on the inner wall of the housing in a section of its longitudinal and/or transverse extension.

6. Broad-band resonance silencer according to any of claims 1 to 5, **CHARACTERIZED IN THAT** the at least one acoustic channel extends in the edge region near or adjacent to the surrounding housing.

7. Broad-band resonance silencer according to any of claims 1 to 6, **CHARACTERIZED IN THAT** the acoustic channel has an end opposite the inlet opening which is at least substantially closed.

8. Broad-band resonance silencer according to any of claims 1 to 7, **CHARACTERIZED IN THAT** the acoustic channel penetrates through at least one insert web (4.3) of the insert body and is preferably integrally molded to said insert web.

9. Broad-band resonance silencer according to any of claims 1 to 8, **CHARACTERIZED IN THAT** at least one channel wall section of the acoustic channel (4.5, 4.6) is formed by a subsection of the pipe insert body (4) and/or a subsection of the housing (2) .

10. Broad-band resonance silencer according to any of claims 1 to 9, **CHARACTERIZED IN THAT** the acoustic channel is part of the insert body at least with subsection thereof.

11. Broad-band resonance silencer according any of claims 1 to 10, **CHARACTERIZED IN THAT** the channel wall of the acoustic channel (4.7, 4.8) is formed on the insert body with one subsection and on the housing (2) with another subsection, both subsections together forming the respective acoustic channel.

12. Broad-band resonance silencer according to any of the preceding claims, **CHARACTERIZED IN THAT** that the at least one channel wall (4.7., 4.8) is formed circumferentially on the pipe insert body (4).

13. Broad-band resonance silencer according to any of the preceding claims, **CHARACTERIZED IN THAT** another acoustic channel (4.5, 4.6) is formed on at least one pipe connection (2.2, 2.3).

14. Broad-band resonance silencer according to any of claim the preceding claims, **CHARACTERIZED IN THAT** the inlet opening (4.11, 4.12) or channel opening is larger than the remaining acoustic openings.

15. Broad-band resonance silencer according to any of the preceding claims, **CHARACTERIZED IN THAT** the acoustic channel (4.5, 4.6) comprises a channel separating wall (4.18, 4.19, 4.23, 4.24).

16. Engine or turbo charger of a combustion engine comprising a broad-band resonance silencer according to any of claims 1 to 15 in the air guidance system, in particular the air intake system of such an engine.

17. Method for noise dampening using a broad-band resonance silencer according to any of claims 1 to 15 or an engine or turbo charger of a combustion engine according to claim 16, wherein in addition to the broad-band dampening, the at least one or each acoustic channel has at least one or precisely one channel inlet opening through which the fluid or gas flows into it and which is closed at the end in order to operate as a lambda/4-channel or a lambda/2-channel.

## Revendications

1. Amortisseur résonant à large bande, comprenant au moins un boîtier (2) en deux parties définissant un axe longitudinal de l'amortisseur et un axe transversal de l'amortisseur, un tube (4.1) reçu dans le boîtier et conduisant les gaz d'échappement ou les gaz, tube qui définit un intérieur de tube avec une enveloppe de tube périphérique dans laquelle sont formées des ouvertures acoustiques, dans lequel le tube (4.1) dans la position installée est entouré par au moins une chambre d'amortissement qui est formée par le boîtier et qui est reliée de manière opérationnelle à l'intérieur du tube via lesdites ouvertures acoustiques (4.2) afin de former un résonateur à large bande, dans lequel le boîtier (2) comprend au moins deux parties de boîtier, en particulier deux demi-coques de boîtier fendues (2.1., 2.4), dans lequel le tube (4.1) est conçu comme un corps d'insertion de tube (4) qui comprend une section de tube centrale avec deux extrémités de tube frontales, le corps d'insertion de tube (4) étant conçu pour être inséré dans les parties de boîtier du boîtier (2), dans lequel la chambre d'amortissement est divisée en au moins deux chambres de résonance par au moins une nervure d'insertion (4.3), le résonateur à large bande pouvant également être conçu comme un résonateur de Helmholtz, dans lequel au moins une nervure d'insertion (4.3) sur le corps d'insertion (4) est formée d'un seul tenant avec celui-ci, dans lequel la nervure d'insertion (4.3) servant en outre de moyen de fixation de position du corps d'insertion de tube par rapport au boîtier, dans lequel au moins un canal acoustique (4,5, 4.6, 4.11, 4.12, 4.13, 4.15, 4.20) formant un volume de résonateur tubulaire étant inclus en plus du résonateur à large bande, l'ouverture d'entrée (4.11, 4.12) du canal acoustique étant formée dans le corps d'insertion de tube, **caractérisé en ce que**
i) le canal acoustique s'étend, au moins par sections, espacé de l'enveloppe de tube tout en formant un espace intermédiaire entre le canal (4,5, 4.6, 4.11, 4.12, 4.13, 4.15, 4.20) et le tube (4.1) et/ou
ii) s'étend dans la direction de l'axe longitudinal de l'amortisseur sur plusieurs chambres d'amortissement.

2. Amortisseur résonant à large bande selon la revendication 1, **CARACTÉRISÉ EN CE QUE** le canal acoustique (4.11, 4.12) s'étend avec son étendue longitudinale dans la direction de l'axe longitudinal de l'amortisseur, au moins par sections.

3. Amortisseur résonant à large bande selon la revendication 1 ou 2, **CARACTÉRISÉ EN CE QUE** le canal acoustique (4.11, 4.12) s'étend avec son étendue longitudinale le long de l'axe transversal de l'amortisseur, au moins en sections.

4. Amortisseur résonant à large bande selon l'une quelconque des revendications 1 à 3, **CARACTÉRISÉ EN CE QUE** le canal acoustique (4.11, 4.12) est disposé à distance de l'enveloppe de tube dans une section de son extension longitudinale et/ou transversale.

5. Amortisseur résonant à large bande selon l'une quelconque des revendications 1 à 4, **CARACTÉRISÉ EN CE QUE** le canal acoustique (4.11, 4.12) est disposé sur la paroi intérieure du boîtier dans une section de son extension longitudinale et/ou transversale.

6. Amortisseur résonant à large bande selon l'une quelconque des revendications 1 à 5, **CARACTÉRISÉ EN CE QUE** l'au moins un canal acoustique s'étend dans la région du bord près ou adjacent au boîtier environnant.

7. Amortisseur résonant à large bande selon l'une quelconque des revendications 1 à 6, **CARACTÉRISÉ EN CE QUE** le canal acoustique a une extrémité opposée à l'ouverture d'entrée qui est au moins sensiblement fermée.

8. Amortisseur résonant à large bande selon l'une quelconque des revendications 1 à 7, **CARACTÉRISÉ EN CE QUE** le canal acoustique pénètre à travers au moins une nervure d'insertion (4.3) du corps d'insertion et est de préférence moulé d'un seul tenant avec ladite nervure d'insertion.

9. Amortisseur résonant à large bande selon l'une quelconque des revendications 1 à 8, **CARACTÉRISÉ EN CE QU'**au moins une section de paroi de canal du canal acoustique (4.5, 4.6) est formée par une sous-section du corps d'insertion de tube (4) et/ou une sous-section du boîtier (2).

10. Amortisseur résonant à large bande selon l'une quelconque des revendications 1 à 9, **CARACTÉRISÉ EN CE QUE** le canal acoustique fait partie du corps d'insertion au moins avec une sous-section de celui-ci.

11. Amortisseur résonant à large bande selon l'une quelconque des revendications 1 à 10, **CARACTÉRISÉ EN CE QUE** la paroi de canal du canal acoustique (4.7, 4.8) est formée avec une sous-section sur le corps d'insertion et avec une autre sous-section sur le boîtier (2), les deux sous-sections formant ensemble le canal acoustique respectif.

12. Amortisseur résonant à large bande selon l'une quelconque des revendications précédentes, **CARACTÉRISÉ EN CE QUE** ladite au moins une paroi de canal (4.7., 4.8) est formée de manière circonférentielle sur le corps d'insertion de tube (4).

13. Amortisseur résonant à large bande selon l'une quelconque des revendications précédentes, **CARACTÉRISÉ EN CE QU'**un autre canal acoustique (4.5, 4.6) est formé sur au moins un raccord de tuyau (2.2, 2.3).

14. Amortisseur résonant à large bande selon l'une quelconque des revendications précédentes, **CARACTÉRISÉ EN CE QUE** l'ouverture d'entrée (4.11, 4.12) ou l'ouverture de canal est plus grande que les autres ouvertures acoustiques.

15. Amortisseur résonant à large bande selon l'une quelconque des revendications précédentes, **CARACTÉRISÉ EN CE QUE** le canal acoustique (4.5, 4.6) comprend une paroi de séparation de canal (4.18, 4.19, 4.23, 4.24).

16. Moteur ou turbocompresseur de moteur à combustion comprenant un amortisseur résonant à large bande selon l'une quelconque des revendications 1 à 15 dans le système de guidage d'air, notamment le système d'admission d'air d'un tel moteur.

17. Procédé d'amortissement du bruit utilisant un amortisseur résonant à large bande selon l'une quelconque des revendications 1 à 15 ou un moteur ou un turbocompresseur d'un moteur à combustion selon la revendication 16, dans lequel, en plus de l'amortissement à large bande, ledit au moins un ou chaque canal acoustique présente au moins une ou précisément une ouverture d'entrée de canal par laquelle le fluide ou le gaz s'écoule dans celui-ci et qui est fermée à l'extrémité afin de fonctionner comme un canal lambda/4 ou un canal lambda/2.
